# FASCICULE DE BREVET EUROPEEN

(11) **EP 1 428 447 B1**
(45) Date de publication et mention de la délivrance du brevet: **20.08.2008**
(21) Numéro de dépôt: 03023098.1
(22) Date de dépôt: 15.10.2003
(51) Int. Cl.: A43B 13/12, A43B 13/14, A43B 23/17

(54) **Semelage de chaussure**
Schuhsohle
Shoe sole

(30) Priorité: 11.12.2002 FR 0216239
(43) Date de publication de la demande: 16.06.2004
(73) Titulaire: Salomon S.A., 74370 Metz-Tessy (FR)
(72) Inventeur: Cretinon, Frederic, 74370 Metz-Tessy (FR)

(56) Documents cités:
- EP-A- 1 205 121
- WO-A-02/07555
- US-A- 5 465 509
- US-B1- 6 416 610

## Description

La présente invention est relative aux chaussures dont le semelage est réalisé suivant une structure stratifiée présentant plusieurs couches ou éléments remplissant des fonctions distinctes et se rapporte en particulier au couplage d'un élément de renfort de la tige avec l'un des éléments du semelage.

Par le US 6,000,148 a été proposée une construction de chaussure comportant, d'une part, un semelage comprenant une semelle d'usure et un élément de renfort de semelage, et d'autre part, un élément de renfort de tige qui est couplé à l'élément de renfort de semelage, une couche de renfort amortissante et élastique du semelage étant interposée entre la tige et ledit élément de renfort de semelage.

Une autre construction a été proposée par WO 02/07555.

Le couplage des éléments de renfort de tige et de renfort de semelage permet une transmission optimum des mouvements du pied à la semelle.

Une telle construction est particulièrement intéressante pour la marche ou la course sur des terrains accidentés car elle permet d'améliorer la stabilité du pied, la précision des appuis dans l'interface semelage / sol tout en permettant le déroulement du pied.

Une telle construction de chaussure est donc particulièrement indiquée pour des applications de type "raid", c'est-à-dire impliquant de la course à pied dans des terrains accidentés.

Bien que très satisfaisante et apportant une excellente tenue et stabilité en direction transversale, une telle construction de chaussure s'avère cependant trop rigide, notamment en direction transversale pour certains utilisateurs privilégiant l'aspect course et/ou ayant des exigences moins élevées en ce qui concerne l'aspect stabilité transversale.

Le but de la présente invention est de remédier à ces inconvénients et de perfectionner une chaussure du type précitée.

Ce but est atteint dans la chaussure selon la revendication 1.

En effet, le couplage souple en direction transversale de l'élément de renfort de semelage et de l'élément de renfort de tige permet d'assouplir la chaussure pour une application course tout en conservant une excellente transmission des mouvements du pied à la semelle via la tige.

Une telle construction est donc toujours adaptée à une utilisation en terrain accidenté, tout en étant plus optimisée pour une application course.

Le couplage de l'élément de renfort de semelage et de l'élément de renfort de tige est effectué via une semelle intermédiaire amortissante.

De toute façon, l'invention sera mieux comprise et d'autres caractéristiques de celle-ci seront mises en évidence à l'aide de la description qui suit en référence au dessin schématique annexé, en illustrant à titre d'exemples non limitatifs plusieurs modes de réalisation et dans lequel :
- la figure 1 est une vue en perspective avant d'une chaussure comportant un renfort de tige et de semelage selon l'invention,
- la figure 2 est une vue de dessous de l'ensemble renfort de semelage / semelle intermédiaire,
- la figure 3 est une vue en perspective éclatée du semelage complet avant assemblage,
- la figure 4 est une vue en coupe selon IV-IV de la figure 2,
- la figure 5 est une vue en coupe selon V-V de la figure 2,
- la figure 6 est une vue en perspective d'un élément de renfort du semelage et de tige selon un second mode de réalisation.

La chaussure 1 représentée à titre d'exemple non limitatif sur la figure 1 comporte une tige 10 munie d'un renfort de tige 20 et un semelage 30 comportant une structure stratifiée décrite ci-après en référence aux figures 2 à 5.

Ainsi que le montre plus particulièrement la figure 3, le semelage 30 est constitué, du bas vers le haut, d'une semelle d'usure 40, d'un élément de renfort de semelage 50 et d'une semelle intermédiaire 60.

La semelle d'usure 40, également appelée semelle de marche est en un matériau adhérent et résistant à l'usure tel que de préférence du caoutchouc, mais aussi du polyuréthane ou polymère sur base thermoplastique.

La semelle intermédiaire 60 est en un matériau amortissant tel que EVA, polyuréthane ou alliage de polymères thermodurcissables.

Elle est fixée directement sur la tige 10 de la chaussure et s'étend sur toute la surface du semelage. L'élément de renfort de semelage 50 est constitué par une plaque en matériau relativement rigide et présentant de préférence des caractéristiques d'élasticité, tel que polyamide, polyuréthane, PEBE, PEBA, PBT.

Il peut également être constitué par un insert textile de préférence inextensible et résistant à l'abrasion, telle que polyester, polyamide, rigidifié par de la colle, telle que colle polyuréthane, thermofusible ou néoprène.

Chacun des éléments 40, 50, 60 formant le semelage forme une couche s'étendant sensiblement sur toute la surface dudit semelage et/ou du pied de l'utilisateur. Notamment l'élément de renfort 50 s'étend sur pratiquement toute la longueur du semelage correspondant à celle du pied de l'utilisateur, et comporte des découpes destinées à assouplir ledit renfort en direction transversale et/ou longitudinale afin de permettre un meilleur déroulement du pied, et plus de sensations en direction transversale.

Ainsi l'élément de renfort 50 comporte à l'avant des fentes 51 en forme de chevrons et s'étendant jusqu'au bord médial de l'élément de renfort 50. Chaque fente 51 comporte une grande branche 52 orientée sensiblement selon l'axe d'articulation métatarsophalangienne du pied et s'étendant sur à peu près la moitié de la surface transversale de l'élément de renfort 50.

Ces fentes 52 sont destinées à faciliter la flexion dudit élément de renfort 50, suivant la direction de l'axe d'articulation métatarsophalangienne, et donc de faciliter le déroulement du pied.

Chaque grande branche 52 de chaque fente 51 se prolonge jusqu'au bord médial de l'élément de renfort 50 par une petite branche 53 s'étendant sensiblement à 90° par rapport à la direction de ladite grande branche 52.

Le but des petites branches ou fentes 53 est d'assouplir l'élément de renfort 50 sur le bord médial pour de meilleures sensations du terrain.

De petites fentes 54 orientées dans le prolongement des fentes 52 et donc symétriquement aux fentes 53 par rapport à l'axe longitudinal L de l'élément de renfort 50, s'étendent quant à elles jusqu'au bord latéral de l'élément de renfort 50, de façon à assouplir ce bord latéral de l'élément de renfort pour de meilleures sensations du terrain.

Au niveau du talon, l'élément de renfort 50 se subdivise en deux branches respectivement médiale 55 et latérale 56, de façon à assouplir l'élément de renfort 50 en direction transversale et fournir de meilleures sensations, d'un bord médial à l'autre latéral du semelage et inversement. Au niveau de la voûte plantaire, l'élément de renfort est aminci et présente des bords droits ou légèrement concaves 58.

Bien entendu, la forme décrite ci-avant de l'élément de renfort peut être différente en fonction des effets recherchés. La forme décrite ci-avant est conçue spécifiquement pour une application course, d'où la souplesse en déroulement et les découpes destinées à favoriser les sensations.

La semelle d'usure 40 s'étend essentiellement sur toute la surface du semelage et présente des découpes 41 destinées essentiellement à visualiser l'élément de renfort 50.

L'élément de renfort de tige 20 est constitué dans le cas présent d'un élément tridimensionnel sensiblement en forme de U 21, comportant à chacune de ses extrémités un retour 22.

La partie en forme de U 21 de l'élément de renfort de tige 20 est destinée à entourer la partie talon de la semelle intermédiaire 60 et de la tige 10 de la chaussure, et à y être fixée par collage.

Chacun des retours 22 de l'élément de renfort 20 s'étend transversalement vers l'intérieur par rapport à la partie en forme de U, de façon à venir bord à bord contre les bords 58 de l'élément de renfort de semelage 50 au niveau de la zone de la voûte plantaire tout en laissant un jeu compris entre 0 et 5mm environ.

Le couplage de l'élément de renfort 20 à l'élément de renfort 50 s'effectue via la semelle intermédiaire 60 sur laquelle ces deux éléments sont fixés, par exemple par collage.

De préférence, la semelle EVA comporte en creux une empreinte correspondant au profil/contour des deux éléments de renfort 20, 50 et dont la profondeur correspond à l'épaisseur desdits éléments de renfort.

Lors du montage de la chaussure, les deux éléments de renfort 20, 50 sont mis en place dans les empreintes associées de la semelle intermédiaire 60 et assemblés à cette dernière par collage. La semelle d'usure 40 est également collée à l'ensemble et le semelage 30 ainsi constitué est assemblé par collage à la tige 10 de la chaussure, la partie supérieure du U 21 de l'élément de renfort 20 étant également collé à la tige.

Par cette construction, on obtient, via le collage sur la semelle intermédiaire 60, un couplage souple de l'élément de renfort de tige 30 avec l'élément de renfort de semelage 50. En fait, l'élément de renfort de tige 20 est à la fois un élément de renfort de tige 20 et de renfort du semelage 30.

Ce couplage souple des deux types de renforts 20, 50 permet de concilier les exigences contradictoires de rigidité, tenue latérale du pied sur terrain accidenté et souplesse liée aux exigences de la course à pied.

La figure 6 décrit un autre mode de réalisation dans lequel les éléments de renfort de tige et de semelle sont intégrés côté médial et latéral. Dans ce cas, l'élément de renfort de semelage 150 est constitué de deux parties respectivement médiale 160, 170 et latérale 180, 190. La partie médiale comporte une partie allongée sensiblement plane 160 s'étendant sur une demi-moitié, en direction longitudinale, du semelage, et une branche 170 entourant à moitié le talon côté médial. La branche 170 comporte une patte verticale 171 s'élevant à partir de la partie plane 160 au niveau de la zone de la voûte plantaire et s'arrondissant par une patte 172 en demi U autour d'une première moitié de talon, côté médial. L'autre partie 180, 190 de l'élément de renfort comporte de façon symétrique une partie allongée sensiblement plane 180 et s'étendant sur une demi-moitié, en direction longitudinale, du semelage, et une branche 190 entourant à moitié le talon côté latéral par une patte verticale 192 et une patte en demi U 192.

Les deux parties planes 160, 180 comportent des pattes transversales respectivement 161, 181, imbriquées les unes dans les autres.

Le couplage des deux parties de renfort médiale et latérale est effectué comme précédemment via le collage de chacune de ces deux parties sur la semelle intermédiaire au niveau de leurs parties plane 160, 180, et au niveau de la tige via leurs branches 170, 190.

Le couplage s'effectue donc essentiellement en direction longitudinale, avec un effet au niveau transversal selon la longueur des pattes transversales 161, 181.

Ce mode de réalisation présente l'avantage de permettre des rigidités différentes des éléments de renfort 160, 170, et 180, 190, et donc de fournir une rigidité/renfort asymétriques côté médial et latéral selon l'effet recherché.

## Revendications

1. Chaussure comportant :
- une semelle (40) d'usure,
- une semelle intermédiaire amortissante (60),
- une tige (10),
- au moins un élément de renfort de tige (20, 170,190),
au moins un élément de renfort de semelage (50, 160, 180), **caractérisée**
**en ce que** les éléments de renfort sont couplés mutuellement par un couplage souple au moins en direction transversale via la semelle intermédiaire,
**en ce que** le couplage des éléments de renfort (50, 160, 180 ; 20, 170, 190) s'effectue sensiblement dans un même plan de la semelle intermédiaire,
et **en ce que** les bords de couplage (22, 58 ; 161, 181) des éléments de renfort respectivement (20, 50 ; 160, 180) viennent sensiblement bord à bord.

2. Chaussure selon la revendication 1, **caractérisée en ce que** chaque élément de renfort élément de renfort de semelage et de tige est collé sur la semelle intermédiaire (60).

3. Chaussure selon l'une des revendications 1 ou 2, **caractérisée en ce que** la semelle intermédiaire (60) est en EVA.

4. Chaussure selon l'une des revendications 1 à 3, **caractérisée en ce que** chaque élément de renfort de tige (20, 170, 190) est également couplé à la tige.

5. Chaussure selon l'une des revendications 1 à 4, **caractérisée en ce que** chaque élément de renfort de tige comporte au moins une branche (21, 172, 192) qui entoure au moins partiellement la région postérieure du pied de l'utilisateur.

6. Chaussure selon l'une des revendications 4 ou 5, **caractérisée en ce que** l'élément de renfort de tige comporte deux branches, l'une (170) médiale, l'autre (190) latérale, entourant chacune un côté respectivement médial, latéral de la région postérieure du pied de l'utilisateur.

7. Chaussure selon la revendication 6, **caractérisée en ce que** la branche (170, 190) respectivement médiale, latérale de l'élément de renfort de tige est associée à une partie respectivement médiale, latérale (160, 180) de l'élément de renfort de semelage.

8. Chaussure selon l'une des revendications 6 ou 7, **caractérisée en ce que** les propriétés mécaniques des éléments de renfort de tige (170, 190) et de semelage (160, 180) sont asymétriques respectivement côté médial et latéral.

9. Chaussure selon l'une des revendications 7 ou 8, **caractérisée en ce que** les parties respectivement (160, 180) de l'élément de renfort de semelage comportent des pattes transversales respectivement (161,181) imbriquées les unes dans les autres.

10. Chaussure selon l'une des revendications 1 à 9, **caractérisé en ce que** les bords de couplage (22, 58; 161, 181) des éléments de renfort sont espacés d'un jeu compris entre 0 et 5 mm environ.

11. Chaussure selon l'une quelconque des revendications 1 à 10, **caractérisé en ce que** la semelle intermédiaire comporte en creux une empreinte correspondant au profil contour des deux éléments de renfort (20, 50).

12. Chaussure selon la revendication 11, **caractérisé en ce que** la profondeur de l'empreinte de la semelle intermédiaire correspond à l'épaisseur des éléments de renfort (20, 50).

13. Semelage pour chaussure **caractérisé en ce qu'**il comporte une semelle d'usure (40), au moins un élément de renfort de semelage (50, 160, 180), une semelle intermédiaire amortissante (60), et au moins un élément de renfort de tige (20,170, 190) selon l'une quelconque des revendications 1 à 12.

## Claims

1. Shoe comprising:
- a wear sole (40),
- a shock absorbing intermediary sole (60),
- an upper (10),
- at least one element (20, 170, 190) for reinforcing the upper,
- at least one element (50, 160, 180) for reinforcing the bottom assembly, **characterized in that**
the reinforcing elements are mutually coupled by a flexible coupling at least in the transverse direction via the intermediary sole,
**in that** the coupling of the reinforcing elements (50, 160, 180; 20, 170, 190) is carried out substantially in a same plane of the intermediary sole,
and **in that** the coupling edges (22, 58; 161, 181) of the reinforcing elements (20, 50; 160, 180), respectively, extend substantially edge to edge.

2. Shoe according to claim 1, **characterized in that** each element for reinforcing the bottom assembly and the upper is glued to the intermediary sole (60).

3. Shoe according to one of claims 1 or 2, **characterized in that** the intermediary sole (60) is made of EVA.

4. Shoe according to one of claims 1-3, **characterized in that** each element (20, 170, 190) for reinforcing the upper is also coupled to the upper.

5. Shoe according to one of claims 1-4, **characterized in that** each element for reinforcing the upper comprises at least one arm (21, 172, 192) that at least partially surrounds the rear region of the user's foot.

6. Shoe according to one of claims 4 or 5, **characterized in that** the element for reinforcing the upper comprises two arms, the one medial (170), the other lateral (190), each surrounding a medial side and a lateral side, respectively, of the rear region of the user's foot.

7. Shoe according to claim 6, **characterized in that** the medial and lateral arms (170, 190), respectively, of the element for reinforcing the upper are associated with a medial and lateral portion (160, 180), respectively, of the element for reinforcing the bottom assembly.

8. Shoe according to one of claims 6 or 7, **characterized in that** the mechanical properties of the elements (170, 190) for reinforcing the upper and of the elements (160, 180) for reinforcing the bottom assembly are asymmetrical on the medial and lateral sides, respectively.

9. Shoe according to one of claims 7 or 8, **characterized in that** the portions (160, 180), respectively, of the element for reinforcing the bottom assembly comprise transverse lugs (161, 181), respectively, that are nested in one another.

10. Shoe according to one of claims 1 to 9, **characterized in that** the coupling edges (22, 58; 161, 181) of the reinforcing elements are spaced apart by a clearance comprised approximately between 0 and 5 mm.

11. Shoe according to any of claims 1 to 10, **characterized in that** the intermediary sole comprises a recessed imprint corresponding to the contour profile of the two reinforcing elements (20, 50).

12. Shoe according to claim 11, **characterized in that** the depth of the imprint of the intermediary sole corresponds to the thickness of the reinforcing elements (20, 50).

13. Bottom assembly for a shoe, **characterized in that** it comprises a wear sole (40), at least one element (50, 160, 180) for reinforcing the bottom assembly, a shock absorbing intermediary sole (60), and at least one element (20, 170, 190) for reinforcing the upper according to any of claims 1 to 12.

## Patentansprüche

1. Schuh aufweisend:
- eine Abnutzungssohle (40),
- eine ausgleichende Zwischensohle (60),
- einen Schaft (10),
- zumindest ein Schaftverstärkungsbauteil (20, 170, 190),
- zumindest ein Sohlenverstärkungsbauteil (50, 160, 180),
- **dadurch gekennzeichnet, dass**
- die Verstärkungsbauteile gegenseitig durch eine weiche Kopplung zumindest in Querrichtung über die Zwischensohle gekoppelt sind,
- die Kopplung der Verstärkungsbauteile (50, 160, 180; 20, 170, 190) deutlich in derselben Ebene der Zwischensohle geschieht,
- die Ränder der Kopplung (22, 58; 161, 181) der Verstärkungsbauteile (20, 50; 160, 180) jeweils deutlich auf Stoß kommen.

2. Schuh nach Anspruch 1, **dadurch gekennzeichnet, dass** jedes Verstärkungsbauteil der Sohle und des Schafts auf die Zwischensohle (60) geklebt ist.

3. Schuh nach einem der Ansprüche 1 oder 2, **dadurch gekennzeichnet, dass** die Zwischensohle (60) aus EVA ist.

4. Schuh nach einem der Ansprüche 1 bis 3, **dadurch gekennzeichnet, dass** jedes Verstärkungsbauteil des Schafts (20, 170, 190) auch an den Schaft gekoppelt ist.

5. Schuh nach einem der Ansprüche 1 bis 4, **dadurch gekennzeichnet, dass** jedes Verstärkungsbauteil des Schafts zumindest einen Ast (21, 172, 192) umfasst, welcher zumindest teilweise die spätere Region des Fußes des Benutzers umfasst.

6. Schuh nach einem der Ansprüche 4 oder 5, **dadurch gekennzeichnet, dass** das Verstärkungsbauteil des Schafts zumindest zwei Äste umfasst, einer (170) medial, der andere (190) lateral, wobei jeder eine Seite jeweils medial, lateral der Nachregion des Fußes des Benutzers umfasst.

7. Schuh nach Anspruch 6, **dadurch gekennzeichnet, dass** der Ast (179, 190) jeweils medial, lateral des Verstärkungselements des Schafts zu einem jeweils medialen, lateral (160, 180) Abschnitt des Verstärkungsbauteils der Sohle unten ist.

8. Schuh nach einem der Ansprüche 6 oder 7, **dadurch gekennzeichnet, dass** die mechanischen Eigenschaften der Verstärkungselemente des Schafts (170, 190) und der Sohle (160, 180) asymmetrisch jeweils auf der medialen und lateralen Seite sind.

9. Schuh nach einem der Ansprüche 7 oder 8, **dadurch gekennzeichnet, dass** jeweils die Abschnitte (160, 180) des Verstärkungselements der Sohle Querlappen (161, 181) umfassen, welche jeweils miteinander verschränkt sind.

10. Schuh nach einem der Ansprüche 1 bis 9, **dadurch gekennzeichnet, dass** die Ränder der Kopplung (22, 58, 161, 181) der Verstärkungsbauteile mit einem Spiel, enthalten zwischen 0 und ungefähr 5 mm, beabstandet sind.

11. Schuh nach irgendeinem der Ansprüche 1 bis 10, **dadurch gekennzeichnet, dass** die Zwischensohle einen Hohldruck umfasst, welcher dem Umrandungsprofil der zwei Verstärkungsbauteile (20, 50) entspricht.

12. Schuh nach Anspruch 11, **dadurch gekennzeichnet, dass** die Tiefe des Eindrucks der Zwischensohle der Dicke der Verstärkungsbauteile (20, 50) entspricht.

13. Sohle für einen Schuh, **dadurch gekennzeichnet, dass** sie eine Abnutzungssohle (40), zumindest ein Verstärkungsbauteil der Sohle (50, 160, 180), eine ausgleichende Zwischensohle (60), und zumindest ein Verstärkungsbauteil des Schafts (20, 170, 190) nach irgendeinem der Ansprüche 1 bis 12 umfasst.
